# EUROPÄISCHE PATENTANMELDUNG

(11) **EP 4 748 776 A1**
(43) Veröffentlichungstag der Anmeldung: **27.05.2026**
(21) Anmeldenummer: 25218662.2
(22) Anmeldetag: 26.11.2025
(51) Int. Cl.: B67B 3/00, B65B 65/00, B67C 3/22, F21S 8/00

(54) **BEHÄLTERBEHANDLUNGSANLAGE MIT KOMPONENTENAUFNAHME**

(30) Priorität: 26.11.2024 DE 102024134742
(71) Anmelder: Krones AG, 93073 Neutraubling (DE)
(72) Erfinder: Braun, Franz, 93073 Neutraubling (DE)
(74) Vertreter: Nordmeyer, Philipp Werner

(57) **Zusammenfassung**

Die vorliegende Erfindung betrifft Behälterbehandlungsvorrichtung (100) zur Behandlung von Behältern, bevorzugt zum Befüllen von Behältern mit einen Füllprodukt und/oder zum Verschließen von mit einem Füllprodukt befüllten Behältern mit einem Behälterverschluss, umfassend ein einen Behandlungsraum (120) abgrenzendes Gehäuseteil (110) und eine elektrische und/oder elektronische Komponente (500) zur Überwachung und/oder Beleuchtung eines Behandlungsmoduls im Behandlungsraum (120), wobei die elektrische und/oder elektronische Komponente (500) in einer durch das Gehäuseteil (110) in den Behandlungsraum (120) hereinragenden Komponentenaufnahme (200) angeordnet ist.

## Beschreibung

### Technisches Gebiet

Die vorliegende Erfindung betrifft eine Behälterbehandlungsvorrichtung zur Behandlung von Behältern, bevorzugt zum Befüllen von Behältern mit einen Füllprodukt und/oder zum Verschließen von mit einem Füllprodukt befüllten Behältern mit einem Behälterverschluss.

### Stand der Technik

Es sind Behälterbehandlungsanlagen bekannt, in denen zu befüllende Behälter zunächst in einem Streckblasmodul mittels eines Streckblasprozesses hergestellt werden, dann mittels eines Füllers mit dem jeweiligen Füllprodukt befüllt werden und danach mittels eines Verschließers verschlossen werden. Die entsprechenden Module der Behälterbehandlungsanlage, also beispielsweise das Streckblasmodul, der Füller oder der Verschließer sind typischerweise in einem Gehäuse eingeschlossen. Das Gehäuse schützt Bediener vor einem Eingriff in sich mit hoher Geschwindigkeit bewegende Komponenten der Module und vor beispielsweise bei einem defekten Behälter herausgeschleudertem Füllprodukt. Gleichzeitig kann das Gehäuse ein Eindringen von unerwünschten Gegenständen und Partikeln in das Füllprodukt schützen.

Für besonders empfindliche für Produkte ist es bekannt, die Module, insbesondere den Füller und den Verschließer, in einem sogenannten Isolator anzuordnen, welcher einen gegenüber der Umgebung vollständig abgeschlossenen Raum bereitstellt. Auf diese Weise kann sichergestellt werden, dass das Füllprodukt nur mit einer innerhalb des Isolators vorliegenden, definierten Atmosphäre in Kontakt kommt.

Ein solcher Isolator kann beispielsweise so ausgeführt sein, dass er gegenüber der Umgebung im Wesentlichen hermetisch abgeschlossen ist. Das Einbringen von zu befüllenden Behältern und das Ausbringen von schließlich befüllten Behältern wird über entsprechende Schleusen erreicht, welche sicherstellen, dass auch im Betrieb eine definierte Atmosphäre im Inneren des Isolators vorliegt.

Aseptische Isolatoren werden im Bereich besonders empfindlicher Füllprodukte verwendet, wobei hier innerhalb des Isolators eine besonders keimfreie Atmosphäre oder eine Schutzgasatmosphäre bereitgestellt wird. Beispielsweise können Milchprodukte in einem solchen aseptischen Isolator bevorzugt abgefüllt werden.

Die Verwendung eines Isolators ist weiterhin von Bedeutung, um einen Bediener und die Umgebung vor dem Kontakt mit Reinigungsmedien wie beispielsweise Lauge oder Heißwasser zu schützen, wenn eine automatisierte Reinigung der Vorrichtung mit Reinigungsmedien vorgenommen wird.

Sind Behandlungsmodule der Behälterbehandlungsvorrichtung in einem solchen Isolator angeordnet, so ist ein direkter Einblick von außen bzw. eine Überwachung von außen aufgrund der abdichtenden Isolatorwände erschwert. Ein Bediener kann auch nicht einfach in den Behandlungsraum eingreifen bzw. sich eine bevorzugte Beobachtungsposition innerhalb des Behandlungsraumes auswählen, um beispielsweise Einstellarbeiten an Komponenten der Behandlungsmodule vorzunehmen.

### Darstellung der Erfindung

Ausgehend von dem bekannten Stand der Technik seine Aufgabe der vorliegenden Erfindung, eine Behälterbehandlungsvorrichtung anzugeben, welche eine zuverlässigere Überwachung eines Innenraums eines Isolators ermöglicht.

Die Aufgabe wird durch eine Behälterbehandlungsvorrichtung mit den Merkmalen des Anspruchs 1 gelöst. Vorteilhafte Weiterbildungen ergeben sich aus den Unteransprüchen, der Beschreibung und den Figuren.

Entsprechend wird eine Behälterbehandlungsvorrichtung zur Behandlung von Behältern, bevorzugt zum Befüllen von Behältern mit einen Füllprodukt und/oder zum Verschließen von mit einem Füllprodukt befüllten Behältern mit einem Behälterverschluss, vorgeschlagen, die ein einen Behandlungsraum abgrenzendes Gehäuseteil umfasst. Weiterhin ist eine elektrische und/oder elektronische Komponente zur Überwachung und/oder Beleuchtung eines Behandlungsmoduls im Behandlungsraum vorgesehen.

Entsprechend kann eine Überwachung oder Einstellung von Maschinenkomponenten eines Behandlungsmoduls mittels der elektrischen und/oder elektronischen Komponenten durchgeführt werden.

Erfindungsgemäß ist die elektrische und/oder elektronische Komponente in einer durch das Gehäuseteil in den Behandlungsraum hereinragenden und den Behandlungsraum abdichtenden Komponentenaufnahme angeordnet.

Dadurch kann erreicht werden, dass die elektrische und/oder elektronische Komponente zwar innerhalb des Behandlungsraums wirken kann, sich aber bezüglich der Trennung der Räume eigentlich außerhalb des Behandlungsraums befindet. Insbesondere ist es dadurch möglich, einen als Isolatorraum ausgebildeten Behandlungsraum unverletzt zu lassen und eine Trennung zwischen dem äußeren Bereich, in dem die elektrische und/oder elektronische Komponente angeordnet ist, und dem Behandlungsraum zu erreichen.

Die Komponentenaufnahme umfasst bevorzugt eine transparente Abgrenzung, die ein Aufnahmevolumen zur Aufnahme der elektrischen und/oder elektronischen Komponente definiert und die in den Behandlungsraum soweit hereinragt, dass eine Sichtlinie zwischen der elektrischen und/oder elektronischen Komponente und dem Behandlungsmodul ausgebildet ist.

Durch die transparente Abgrenzung kann die elektrische und/oder elektronische Komponente optisch mit dem Behandlungsraum, bevorzugt dem Isolatorraum, wechselwirken, ohne dass die elektrische und/oder elektronische Komponente sich tatsächlich innerhalb dieses Raumes befindet. Die elektrische und/oder elektronische Komponente wirkt hier tatsächlich von außen in den Behandlungsraum herein, kann aber dennoch eine Sichtline herstellen, so dass eine optische Überwachung oder eine Beleuchtung des zu überwachenden Behandlungsmoduls möglich ist.

Die transparente Abgrenzung kann in Form eines Zylinders, eines Konus, eines Konusstumpfes, oder einer halbsphärischen Kuppel ausgebildet sein. Auf diese Weise ist das Eintreten in den Behandlungsraum besonders gut möglich und eine Sichtlinie mit den zu überwachenden Modulen kann hergestellt werden.

Um den harschen Bedingungen in einem Behandlungsraum widerstehen zu können und eine Dauerhaltbarkeit zu erreichen, ist die transparente Abgrenzung bevorzugt aus einem transparenten, laugebeständigen, säurebeständigen, und temperaturbeständigen Material ausgebildet und umfasst besonders bevorzugt Acrylglas, Glas, oder Plexiglas.

Die transparente Abgrenzung ist bevorzugt gegenüber dem Gehäuseteil abdichtend aufgenommen. Besonders bevorzugt ist die transparente Abgrenzung insbesondere mittels eines ersten elastischen Elements und/oder eines zweiten elastischen Elements , die zwischen sich einen Flanschbereich der transparenten Abgrenzung aufnehmen, gegenüber dem Gehäuseteil elastisch gehalten und bevorzugt auch abgedichtet.

Die transparente Abgrenzung kann an dem Gehäuseteil über einen hygienischen Dichtring so abgedichtet sein, dass aus Sicht des Behandlungsraums Hinterschnitte und nicht durchspülbare Bereiche vermieden sind. So kann eine besonders hygienische Ausbildung erreicht werden, die auch zur Anwendung in einem Reinraum oder einem aseptischen Isolator verwendet werden kann.

Der Behandlungsraum kann ein Isolatorraum sein und das abgrenzende Gehäuseteil kann eine Wandung, bevorzugt eine Deckenplatte, eines den Isolatorraum begrenzenden Gehäuses sein.

Um eine Überwachung oder Beleuchtung des interessierenden Behandlungsmoduls in dem Behandlungsraum zu erreichen, kann die elektrische und/oder elektronische Komponente eine Lampe, eine Leuchte, eine Kamera und/oder ein Smartphone sein.

Eine besonders bevorzugte Montage und Wartung kann erreicht werden, wenn die Komponentenaufnahme als vormontierte Baugruppe ausgebildet ist.

### Kurze Beschreibung der Figuren

Bevorzugte weitere Ausführungsformen der Erfindung werden durch die nachfolgende Beschreibung der Figuren näher erläutert. Dabei zeigen:
- Figur 1: zeigt eine schematische perspektivische Schnittansicht eines Abschnitts einer Behälterbehandlungsvorrichtung mit einer Komponentenaufnahme, in welcher eine elektrische oder elektronische Komponente aufgenommen werden kann,
- Figur 2: zeigt eine schematische seitliche Schnittansicht des Abschnitts der Behälterbehandlungsvorrichtung aus Figur 1,
- Figur 3: zeigt eine schematische perspektivische Schnittansicht des Abschnitts der Behälterbehandlungsvorrichtung aus den Figuren 1 und 2, wobei nun als elektrische Komponente in der Komponentenaufnahme eine Leuchte angeordnet ist;
- Figur 4: zeigt eine schematische seitliche Schnittansicht des Abschnitts der Behälterbehandlungsvorrichtung aus der Figur 3,
- Figur 5: zeigt eine schematische perspektivische Darstellung eines exemplarisch dargestellten Oberteils eines Verschließers mit mehreren eingebauten Komponentenaufnahmen, und
- Figur 6: zeigt eine schematische Seitenansicht des exemplarisch dargestellten Oberteils des Verschließers aus Figur 5 mit eingebauten Komponentenaufnahmen.

### Detaillierte Beschreibung bevorzugter Ausführungsbeispiele

Im Folgenden werden bevorzugte Ausführungsbeispiele anhand der Figuren beschrieben. Dabei werden gleiche, ähnliche oder gleichwirkende Elemente in den unterschiedlichen Figuren mit identischen Bezugszeichen versehen, und auf eine wiederholte Beschreibung dieser Elemente wird teilweise verzichtet, um Redundanzen zu vermeiden.

In Figur 1 ist ein Ausschnitt einer Behälterbehandlungsvorrichtung 100 gezeigt, wobei hier schematisch ein Schnitt durch eine Deckenplatte 110 eines nicht weiter dargestellten Isolators gezeigt ist. Die Deckenplatte 110 schließt dabei einen schematisch mittels des Bezugszeichens 120 angedeuteten Isolatorraum 120 nach oben hin ab. Der Isolatorraum 120 wird üblicher Weise noch durch weitere andere Wände gegenüber der Umgebung 300 abgegrenzt.

In der Deckenplatte 110 ist eine Aufnahmeöffnung 130 vorgesehen, in welcher eine Komponentenaufnahme 200 eingesetzt ist. Die Komponentenaufnahme 200 ist dazu vorgesehen, eine elektrische und/oder elektronische Komponente wie beispielsweise eine Leuchte, eine Kamera, einen Sensor, ein Smartphone, etc. so aufzunehmen, dass die elektrische Komponente zur optischen Interaktion, insbesondere zur optischen Überwachung oder zur Ausleuchtung des Isolatorraums 120 verwendet werden kann.

Die Komponentenaufnahme 200 umfasste dafür eine sich im eingebauten Zustand in den Isolatorraum 120 hereinragende transparente Abgrenzung 220, welche ein Aufnahmevolumen 222 bereitstellt. In dem Aufnahmevolumen 222 kann zumindest ein Teilbereich der elektrischen und/oder elektronischen Komponente aufgenommen werden.

Die transparente Abgrenzung 220 ist im in der Figur 1 gezeigten Ausführungsbeispiel in Form einer halbsphärischen Kuppel ausgebildet, die aus einem transparenten Material wie beispielsweise Plexiglas hergestellt ist. Die Abgrenzung 220 kann auch aus Glas oder Acrylglas ausgebildet sein.

Das transparente Material der Abgrenzung 220 ermöglicht auf diese Weise einen optischen Zugang der in dem Aufnahmevolumen 222 aufgenommenen elektrischen und/oder Komponenten, wie beispielsweise einer Leuchte oder einer Kamera oder einem Smartphone, von der Umgebung 300 aus in den Isolatorraum 120. Mit anderen Worten kann beispielsweise eine im Aufnahmevolumen 222 aufgenommenen Lampe durch die von der transparenten Abgrenzung 220 bereitgestellte Wandung hindurch in den Isolatorraum 120 hereinstrahlen.

Die transparente Abgrenzung 220 kann, wie in den Figuren 1 und 2 gezeigt, in Form einer halbsphärischen Kuppel ausgebildet sein. Andere geometrische Formen sind jedoch ebenfalls denkbar, so wie beispielsweise die Ausbildung der transparenten Abgrenzung 220 in Form eines in den Isolatorraum 120 hereinreichenden Zylinders, Konus, Konusstumpfes, oder anderer geometrischer Formen, welche in den Isolatorraum 120 hereinragen können, und gleichzeitig in einem Aufnahmevolumen 222 auf der dem Isolatorraum 120 abgewandten Seite der Abgrenzung 220 die entsprechenden elektrischen Komponenten aufnehmen zu können.
Figur 1 ist eine perspektivische Schnittdarstellung der Komponentenaufnahme 200, wohingegen
Figur 2 eine Schnittdarstellung direkt von der Seite aus ist.

In der Darstellung der Figur 2 ist die Ausformung der transparenten Abgrenzung 220 noch einmal besonders gut zu erkennen. Die Abgrenzung 220 ist zumindest in ihrem in der Figur 2 nach unten zeigenden Abschnitt im Wesentlichen wie eine halbsphärische Kuppel ausgebildet.

Die Deckenplatte 110 bildet an ihrer unteren Seite 112 eine Abschlussebene aus, welche den Isolatorraum 120 nach oben hin abschließt. Die transparente Abgrenzung 220 steht über die durch die untere Seite 112 der Deckenplatte 110 definierte Abschlussebene heraus. Dadurch befindet sich ein Teil des Aufnahmevolumens 222 innerhalb des Isolatorraums 120 und ist dabei aber durch die transparente Abgrenzung 220 gleichzeitig hygienisch vollständig gegenüber dem Isolatorraum 120 abgetrennt.

Mit anderen Worten ermöglicht es die transparente Abgrenzung 220, die per Definition außerhalb des Isolatorraums 120 liegende Umgebung 300 quasi so bis in den Isolatorraum 120 hereinzuziehen, dass eine in der Umgebung 300 angeordnete elektrische Komponente dennoch einen optischen Zugang zum Isolatorraum 120 hat.

Aufgrund der in den Isolatorraum 120 hereinragenden transparenten Abgrenzung 220 wird es damit möglich, dass elektrische Komponenten eingebracht werden können, welche eine Überwachung des Isolatorraums 120 und insbesondere der darin vorgesehenen Module einer Behälterbehandlungsvorrichtung 100, beispielsweise einem Verschließer, einem Füller oder einer Streckblasvorrichtung, durchführen können. Gleichzeitig bleibt das Volumen des Isolatorraums 120 unverletzt und die hermetische Abgrenzung gegenüber der Umgebung 300 bleibt bestehen, so dass auch eine aseptische Ausbildung möglich ist.

Die Komponentenaufnahme 200 und insbesondere die transparente Abgrenzung 220 ragen derart in den zu überwachenden, aber gegenüber der Umgebung 300 abgetrennten Isolatorraum 120 herein, dass eine direkte optische Verbindung zwischen den im Aufnahmevolumen 222 der Abgrenzung 220 der Komponentenaufnahme 200 aufgenommenen elektrischen Komponenten und den im Isolatorraum 120 aufgenommenen zu überwachenden Modulen hergestellt werden kann. Mit anderen Worten kann eine direkte Sichtverbindung zwischen der in dem Aufnahmevolumen 222 und dem zu überwachenden Modul hergestellt werden.

Die geometrische Dimensionierung der Abgrenzung 220 ergibt sich daher sowohl aus der Positionierung der im Isolatorraum 120 zu überwachenden Module der Behälterbehandlungsvorrichtung 100, als auch aus der physischen Ausdehnung der im Aufnahmevolumen 222 aufzunehmenden elektrischen Komponenten. Je größer die elektrischen Komponenten sind, die in den Isolatorraum 120 hereinragend in dem Aufnahmevolumen 222 aufgenommen werden sollen, desto größer muss die transparente Abgrenzung 220 dimensioniert sein.

Gleichermaßen hängt es davon ab, an welcher Stelle innerhalb des Isolatorraums 120 das jeweils zu überwachende Modul der Behälterbehandlungsvorrichtung 100 relativ zur Komponentenaufnahme 200 angeordnet ist. Ist beispielsweise das zu überwachende Modul direkt unterhalb der Komponentenaufnahme 200 vorgesehen, sodass eine optische Verbindung zwischen der Komponentenaufnahme 200 und dem zu überwachenden Modul im Isolatorraum 120 derart hergestellt werden kann, dass sich diese optische Verbindung quasi senkrecht zur durch die untere Seite 112 der Deckenplatte 110 ausgebildeten Ebene erstreckt, so sind die Anforderungen an das Hereinragen der Abgrenzung 220 in den Isolatorraum 120 nur gering.

Liegt das zu überwachende Modul jedoch im Wesentlichen in oder an der durch die untere Seite 112 der Deckenplatte 110 ausgebildeten Ebene, so muss sich die transparente Abgrenzung 220 sehr weit in den Isolatorraum 120 herein erstrecken, um entsprechend eine optische Verbindung zwischen dem zu überwachenden Modul der Behälterbehandlungsvorrichtung 100 und der im Aufnahmevolumen 222 aufgenommenen elektrischen Komponente herstellen zu können.

Die transparente Abgrenzung 220 erstreckt sich aber stets in den zu überwachenden Raum, im gezeigten Ausführungsbeispiel also in den Isolatorraum 120, herein. Der Isolatorraum 120 ist dabei durch die den Isolatorraum 120 begrenzenden Gehäusewände, exemplarisch durch die in den Figuren 1 und 2 gezeigte Deckenplatte 110, definiert. Diese jeweiligen äußeren Begrenzungen des Isolatorraums 120 sind durch entsprechende Gehäuseteile definiert, die jeweils eine Ebene ausbilden.

Darunter, dass sich die transparente Abgrenzung 220 in den Isolatorraum 120 herein erstreckt, wird verstanden, dass sich die transparente Abgrenzung 220 über eine durch die Gehäuseteile des Isolators definierte Ebene hinweg in den zu überwachenden Raum der Behälterbehandlungsvorrichtung 100 erstreckt.

Die Komponentenaufnahme 200 umfasst neben der Abgrenzung 220 noch weitere Komponenten, auf die im Folgenden eingegangen werden wird.

Die Komponentenaufnahme 200 umfasst einen Montagekörper 230, welcher in die Aufnahmeöffnung 130 in der Deckenplatte 110 eingesetzt wird. Der Montagekörper 230 nimmt ein erstes elastisches Element 232 auf, welches mit einem Flanschbereich 224 der Abgrenzung 220 in Kontakt steht. Das erste elastische Element 232 ist als elastischer Ring ausgeführt, der in einer Ringaufnahme des Montagekörpers 230 aufliegt. Ein zweites elastisches Element 234 ist oberhalb des Flanschbereichs 224 aufgenommen, sodass der Flanschbereich 224 der transparenten Abgrenzung 220 an seiner Unterseite mit dem ersten elastischen Element 232 und an seiner Oberseite mit dem zweiten elastischen Element 234 in Kontakt steht.

Die elastischen Elemente 232, 234 können bevorzugt aus einem Silikonschaum ausgebildet sein, um entsprechend temperaturbeständig, säurebeständig, laugebeständig und dauerhaltbar zu sein.

Das erste elastische Element 232 und/oder das zweite elastische Element 234 können auch als Dichtungen, insbesondere als Dichtringe, ausgebildet sein und den Flanschbereich 224 der transparenten Abgrenzung 220 abdichten.

Ein Halterungsring 240 ermöglicht das Verpressen des ersten elastischen Elements 232 und des zweiten elastischen Elements 234 mit dem dazwischenliegenden Flanschbereich 224 der transparenten Abgrenzung 220 gegenüber dem Montagekörper 230. Entsprechend kann die Abgrenzung 220 hermetisch abgedichtet zwischen dem Montagekörper 230 und dem Haltungsring 240 gehalten werden.

Eine hygienische Abdichtung der transparenten Abgrenzung 220 gegenüber der Deckenplatte 110 wird durch einen zusätzlichen hygienischen Dichtring 270 erreicht, wobei der hygienische Dichtring 270 zwischen dem Montagekörper 230 und einem Aufnahmeflansch 132 der Deckenplatte 110 verpresst ist.

Durch das Verpressen der elastischen Elemente 232 und 234 wird gleichzeitig auch ein Verpressen des hygienischen Dichtrings 270 erreicht.

Der hygienische Dichtring 270 verhindert die Ausbildung von Hinterschnitten und nicht durchspülbaren Bereichen bei der Anbindung der Komponentenaufnahme 200 an der Deckenplatte 110. Der hygienische Dichtring 270 ermöglicht dabei eine glatte und hinterschnittfreie Abdichtung der transparenten Abgrenzung 220 gegenüber dem Isolatorraum 120 und gleichzeitig eine ebenso glatte und hinterschnittfreie Anbindung an die Deckenplatte 110, insbesondere im Bereich des Aufnahmeflanschs 132 der Aufnahmeöffnung 130.

Auf diese Weise ist eine besonders hygienische Ausbildung der Komponentenaufnahme 200 ermöglicht, sodass die Komponentenaufnahme 200 problemlos in hygienisch anspruchsvollen Anwendungen, wie beispielsweise einem aseptischen Isolator in einer Behälterbehandlungsvorrichtung 100 angewendet werden kann.

Der hygienische Dichtring 270 kann bevorzugt eine Silikonscheibe sein, in welcher eine Ausnehmung vorgesehen ist, die eine abdichtende Aufnahme der transparenten Abgrenzung 220 ermöglicht.

Mit anderen Worten wird die Aufnahmeöffnung 130 in der Deckenplatte 110 durch die Kombination aus der transparenten Abgrenzung 220 und dem hygienischen Dichtring 270 aus Sicht des Isolatorraums 120 wieder hygienisch verschlossen.

Der Halterungsring 240 ist mit dem Montagekörper 230 verbunden. Im vorliegenden Fall sind der Halterungsring 240 und der Montagekörper 240 miteinander verschraubt.

Der Montagering 250 dient dazu, die Komponentenaufnahme 200 mit der Deckenplatte 110 zu verschrauben und weist entsprechend einen Flansch 252 auf, der über entsprechende Bolzenaufnahmen verfügt, und dann mittels Schraubbolzen 254 mit der Deckenplatte 110 verschraubt werden kann.

Durch die Verschraubung des Montagerings 250 an der Deckenplatte 110 wird die Komponentenaufnahme 200 in Richtung des Aufnahmeflanschs 132 in der Aufnahmeöffnung 130 der Deckenplatte 110 gedrückt, wodurch dann der hygienische Dichtungsring 270 zwischen Montagekörper 230 und Aufnahmeflansch 132 verpresst wird.

Eine Abdichtung des Montagerings 250 gegenüber einer oberen Seite 114 der Deckenplatte 110 wird über einen Dichtring 256 erreicht, welcher zwischen dem Flansch 252 des Montagerings 250 und der oberen Seite 114 der Deckenplatte 110 angeordnet ist.

Weiterhin vorgesehen ist eine obere Abdeckung 260, welche das Aufnahmevolumen 222 der transparenten Abgrenzung 220 nach oben hin abgrenzt, wobei dies kein Abdichten oder hermetisches Abschließen des Aufnahmevolumens 222 bedeutet, sondern lediglich eine mechanische Abdeckung, welche verhindern soll, dass die in dem Aufnahmevolumen 222 aufgenommenen elektrischen Komponenten von der Umgebung 300 her mechanisch zugänglich sind. Die obere Abdeckung 260 kann Belüftungsöffnungen 262 aufweisen, welche eine Verbindung zwischen dem Aufnahmevolumen 222 und der Umgebung 300 herstellen, sodass ein Luftaustausch stattfinden kann.

Entsprechend ist die transparente Abgrenzung 220 derjenige Teil, an welchem tatsächlich die Trennung zwischen dem zu beobachtenden Isolatorraum 120 und der Umgebung 300 stattfindet.

Da die Abgrenzung 220 transparent ist, insbesondere optisch transparent im sichtbaren Bereich ist, kann ein optisches Beobachten des Isolatorraums 120 von der Umgebung 300 her ermöglicht werden. Die hermetische Abgrenzung des Volumens des Isolatorraums 120 wird dadurch jedoch nicht verletzt.

Gleichzeitig sind die im Aufnahmevolumen 222 aufgenommenen elektrischen Komponenten gegenüber von im Isolatorraum 120 durchgeführten Aktionen, wie beispielsweise einem Reinigen oder Sterilisieren bzw. mechanischen Operationen innerhalb des Isolatorraums 120, geschützt.

Mit anderen Worten müssen die elektrischen Komponenten, die im Aufnahmevolumen 222 der Komponentenaufnahme 200 aufgenommen sind nicht speziell dafür ausgebildet sein, einem Reinigungszyklus oder einem Sterilisierungszyklus innerhalb einer Behälterbehandlungsvorrichtung 100 zu widerstehen. Entsprechend ist eine spezifische Abdichtung und Ausbildung der elektrischen Komponenten, beispielsweise einer Kamera oder einer Lampe, welche in dem Aufnahmevolumen 222 aufgenommen sind, nicht notwendig, sodass auf diese Weise optisch besonders hochwertige Komponenten verwendet werden können und/oder Kosten eingespart werden können.

Innerhalb der Aufnahmevolumens 222 kann eine elektrische Komponente an einer Komponentenhalterung 400 aufgenommen werden. Die Komponentenhalterung 400 umfasst in dem gezeigten Ausführungsbeispiel einen L-förmigen Halter 420, welcher einteilig mit dem Halterungsring 240 ausgebildet ist. Der L-förmige Halter 420 erstreckt sich bezüglich des Halterungsrings 240 radial einwärts in das Aufnahmevolumen 222 und dann aufwärts.

Der L-förmige Halter 420 umfasst eine Platte mit einem Langloch 422, in welchem eine verschwenkbare Halterungsvorrichtung 430 angeordnet ist. Die verschwenkbare Halterungsvorrichtung 430 weist ebenfalls ein Langloch 432 auf, sodass über einen Halterungsbolzen 440, welcher sowohl in das Langloch 432 der verschwenkbare Halterungsvorrichtung 430 als auch in das Langloch 422 des L-förmige Halters 420 eingreift, eine zuverlässige, gleichzeitig aber sehr flexible Positionierung einer an der Halterungsvorrichtung 430 angeordneten elektrischen Komponente ermöglicht wird.

Über die beiden Langlöcher 422, 432 kann entsprechend eine Positionierung sowohl in Verschwenkrichtung, als auch in Höhenrichtung erreicht werden. In Rotationsrichtung kann die Komponentenaufnahme 200 so rotiert werden, dass eine Ausrichtung einer an der Halterungsvorrichtung 430 angeordneten elektrischen Komponente in allen Freiheitsgraden so möglich ist, dass die elektrische Komponente innerhalb des Aufnahmevolumens 222 so ausgerichtet werden kann, dass eine Überwachung des jeweils zu überwachenden Moduls im Isolatorraum 120 flexibel möglich ist.

In den Figuren 3 und 4 ist die Komponentenaufnahme 200 aus den Figuren 1 und 2 in einer exemplarischen Ausbildung gezeigt, in welcher an der Halterungsvorrichtung 430 exemplarisch eine elektrische Komponente 500 aufgenommen ist, die hier exemplarisch in Form einer Lampe bzw. Leuchte dargestellt ist. Die Leuchte ist an der Halterungsvorrichtung 430 so gehalten, dass aufgrund der Freiheitsgrade der Halterungsvorrichtung entsprechend eine Positionierung und Ausrichtung der elektrischen Komponente 500 innerhalb des Aufnahmevolumens 222 so erreicht werden kann, dass die Ausleuchtung eines Bereiches innerhalb des Isolatorraums 120 zuverlässig erreicht werden kann. Insbesondere kann ein gewünschter Bereich innerhalb des Isolatorraums 120 vollständig ausgeleuchtet werden.

Gleichzeitig ist die elektrische Komponente 500, hier also die Leuchte, vor Reinigungsmedien und mechanischen Belastungen aus dem Isolatorraum 120 geschützt, sodass die elektrische Komponente 500 so ausgewählt werden kann, dass sie die gewünschten optischen Eigenschaften aufweist, gleichzeitig aber keine spezifischen Abdichtungen oder Spezifizierungen benötigt, welche sie besonders hygienisch ausbildet oder widerstandsfähig gegenüber den Isolatorraum 120 verwendeten Medien zu machen.

In den Figuren 5 und 6 ist schematisch die Oberseite eines Gehäuses 600 eines Verschließers vorgesehen. Die Oberseite des Gehäuses 600 weist unter anderem eine Deckenplatte 110 auf, welche die Oberseite eines Isolators ausbildet. In Figur 5 ist entsprechend eine schematische perspektivische Darstellung gezeigt und in Figur 6 eine Seitenansicht. In der Seitenansicht der Figur 6 des Gehäuses 600 ist zu erkennen, dass die Deckenplatte 110 wiederum eine untere Seite 112 und eine obere Seite 114 aufweist, wobei die untere Seite 112 entsprechend wieder eine Abgrenzung eines hier nicht gezeigten, aber im Einbauzustand unterhalb der Deckenplatte 110 liegenden Isolatorraums 120 ausbildet.

Mehrere Komponentenaufnahmen 200 sind vorgesehen, wobei in der Seitenansicht der Figur 6 die jeweils in den Isolatorraum 120 hereinragenden transparenten Abgrenzungen 220 der jeweiligen Komponentenaufnahmen 200 zu erkennen sind.

Da die transparenten Abgrenzungen 220 der Komponentenaufnahmen 200 in den Isolatorraum 120 hereinragen, können im jeweils ausgebildeten Aufnahmevolumen 222 aufgenommene elektrische Komponenten entsprechend den Isolatorraum 120 optisch kontaktieren. Beispielsweise kann eine in einer der Komponentenaufnahmen 200 vorgesehene Kamera, welche in einem Aufnahmevolumen 222 der jeweiligen transparenten Abgrenzung 220 aufgenommen ist, in den Isolatorraum 120 hereinblicken, sodass eine Überwachung von im Isolatorraum 120 aufgenommenen Modulen ermöglicht wird. Weiterhin kann eine in einer der Komponentenaufnahme 200 aufgenommene Leuchte ebenfalls den Isolatorraum 120 gezielt ausleuchten und insbesondere einen Lichtfokus oder einen Lichtkegel auf ein spezifisches Modul im Isolatorraum 120 zielen.

Das Material, das für die transparente Abgrenzung 220 verwendet wird, ist bevorzugt transparent im sichtbaren Bereich, sodass hier eine optische Kamera oder eine Leuchte im sichtbaren Bereich mit Modulen im Isolatorraum 120 wechselwirken kann.

Das Material, das für die transparente Abgrenzung 120 verwendet wird, kann aber auch in anderen Bereichen des elektromagnetischen Spektrums transparent sein, beispielsweise wenn anstelle einer im sichtbaren Bereich operierenden Kamera eine Wärmebildkamera verwendet wird. Entsprechend muss dann das Material der transparenten Abgrenzung 220 so ausgebildet sein, dass die interessierenden und von der Wärmebildkamera aufzunehmenden Wärmestrahlen durch das Material der transparenten Abgrenzung 220 hindurch die entsprechende Kamera erreichen kann.

Das Material der transparenten Abgrenzung 220 ist weiterhin bevorzugt so ausgebildet, dass es auch bei häufiger Beaufschlagung mit aggressiven Reinigungsmedien, wie sie in Behälterbehandlungsvorrichtungen zur Reinigung und Sterilisierung eingesetzt werden, keine Verfärbung und/oder keine Trübung erfährt. Das Material ist entsprechend bevorzugt transparent, laugebeständig, säurebeständig, temperaturbeständig, so dass ein Normalbetrieb einer Behälterbehandlungsvorrichtung 100 keinen negativen Einfluss auf die optischen Eigenschaften der Komponentenaufnahme 200 hat. Bevorzugte Materialien hierfür sind Acrylglas, Glas oder Plexiglas. Andere Materialien die die genannten Eigenschaften aufweisen, sind aber ebenfalls geeignet.

Bei der Behälterbehandlungsvorrichtung 100 kann es sich beispielsweise um einen Verschließer handeln, beispielsweise um einen Dosenverschließer in einer Dosenabfüllanlage. In einem solchen Dosenverschließer ist es von Bedeutung, den Verschließvorgang zu überwachen und einzelne Maschinenkomponenten genau einzustellen, um ein zuverlässiges Verschließen zu erreichen.

Dazu ist die Komponentenaufnahme 200 so ausgebildet, dass sie sich in den zu überwachenden Raum herein erstreckt - im vorliegenden Fall in den Isolatorraum 120 - von diesem zu überwachenden Raum aber hygienisch getrennt ist.

Die Komponentenaufnahme 200 erstreckt sich entsprechend in den zu überwachenden Raum 120 herein. Damit ist eine zuverlässige Überwachung der Maschinenkomponenten des Dosenverschließers möglich, ohne dass die in der Komponentenaufnahme 200 aufgenommenen elektrischen Komponenten spezifisch gegen aggressive Reinigungsmedien geschützt werden müssen.

Die Komponentenaufnahme 200 kann als vormontierte Baugruppe bereitgestellt werden, sodass sie lediglich in eine Aufnahmeöffnung 130 eine Deckenplatte 110 eingesetzt werden muss, mit der Deckenplatte 110 verschraubt werden muss und dann elektrisch kontaktiert werden muss. Entsprechend kann die Komponentenaufnahme 200 auch einfach ausgetauscht werden, wenn entweder die elektrische Komponente defekt ist, oder sie durch einen anderen ausgetauscht werden soll. Beispielsweise kann eine Komponentenaufnahme 200, in welcher eine Lampe oder Leuchte vorgesehen ist, einfach ausgetauscht werden durch eine Komponentenaufnahme 200, in welcher eine Kamera aufgenommen ist.

Soweit anwendbar, können alle einzelnen Merkmale, die in den Ausführungsbeispielen dargestellt sind, miteinander kombiniert und/oder ausgetauscht werden, ohne den Bereich der Erfindung zu verlassen.

### Bezugszeichenliste

- 100: Behälterbehandlungsvorrichtung
- 110: Deckenplatte
- 112: untere Seite
- 114: obere Seite
- 120: Isolatorraum
- 130: Aufnahmeöffnung
- 132: Aufnahmeflansch
- 200: Komponentenaufnahme
- 220: transparente Abgrenzung
- 222: Aufnahmevolumen
- 224: Flanschbereich
- 230: Montageköper
- 232: erstes elastisches Element
- 234: zweites elastisches Element
- 240: Halterungsring
- 250: Montagering
- 252: Flansch
- 254: Schraubbolzen
- 256: Dichtring
- 260: obere Abdeckung
- 262: Belüftungsöffnung
- 270: hygienischer Dichtring
- 300: Umgebung
- 400: Komponentenhalterung
- 420: L-förmiger Halter
- 422: Langloch
- 430: Halterungsvorrichtung
- 432: Langloch
- 440: Halterungsbolzen
- 500: elektrische Komponente
- 600: Gehäuse

## Patentansprüche

1. Behälterbehandlungsvorrichtung (100) zur Behandlung von Behältern, bevorzugt zum Befüllen von Behältern mit einen Füllprodukt und/oder zum Verschließen von mit einem Füllprodukt befüllten Behältern mit einem Behälterverschluss, umfassend ein einen Behandlungsraum (120) abgrenzendes Gehäuseteil (110) und eine elektrische und/oder elektronische Komponente (500) zur Überwachung und/oder Beleuchtung eines Behandlungsmoduls im Behandlungsraum (120),
**dadurch gekennzeichnet, dass**
die elektrische und/oder elektronische Komponente (500) in einer durch das Gehäuseteil (110) in den Behandlungsraum (120) hereinragenden, den Behandlungsraum (120) abdichtenden Komponentenaufnahme (200) angeordnet ist.

2. Behälterbehandlungsvorrichtung (100) nach Anspruch 1, **dadurch gekennzeichnet, dass** die Komponentenaufnahme (200) eine transparente Abgrenzung (220) umfasst, die ein Aufnahmevolumen (222) zur Aufnahme der elektrischen und/oder elektronischen Komponente (500) definiert und die in den Behandlungsraum (120) soweit hereinragt, dass eine Sichtlinie zwischen der elektrischen und/oder elektronischen Komponente und dem Behandlungsmodul ausgebildet ist.

3. Behälterbehandlungsvorrichtung (100) nach Anspruch 2, **dadurch gekennzeichnet, dass** die transparente Abgrenzung (220) in Form eines Zylinders, eines Konus, eines Konusstumpfes, oder einer halbsphärischen Kuppel ausgebildet ist.

4. Behälterbehandlungsvorrichtung (100) nach Anspruch 2 oder 3, **dadurch gekennzeichnet, dass** die transparente Abgrenzung (220) aus einem transparent, laugebeständigen, säurebeständigen, und temperaturbeständigen Material ausgebildet ist und bevorzugt Acrylglas, Glas, oder Plexiglas umfasst.

5. Behälterbehandlungsvorrichtung (100) nach einem der Ansprüche 2 bis 4, **dadurch gekennzeichnet, dass** die transparente Abgrenzung (220) gegenüber dem Gehäuseteil (110) abdichtend aufgenommen ist, die transparente Abgrenzung (220) insbesondere mittels eines ersten elastischen Elements (232) und/oder eines zweiten elastischen Elements (234), die zwischen sich einen Flanschbereich (224) der transparenten Abgrenzung (220) aufnehmen, gegenüber dem Gehäuseteil (110) abgedichtet ist.

6. Behälterbehandlungsvorrichtung (100) nach einem der Ansprüche 2 bis 5, **dadurch gekennzeichnet, dass** die transparente Abgrenzung (220) an dem Gehäuseteil (110) über einen hygienischen Dichtring (270) so abgedichtet ist, dass aus Sicht des Behandlungsraums (120) Hinterschnitte und nicht durchspülbare Bereiche vermieden sind.

7. Behälterbehandlungsvorrichtung (100) nach einem der vorstehenden Ansprüche, **dadurch gekennzeichnet, dass** der Behandlungsraum ein Isolatorraum (120) ist und das abgrenzende Gehäuseteil (110) eine Wandung, bevorzugt eine Deckenplatte, eines den Isolatorraum (120) begrenzenden Gehäuses ist.

8. Behälterbehandlungsvorrichtung (100) nach einem der vorstehenden Ansprüche, **dadurch gekennzeichnet, dass** die elektrische und/oder elektronische Komponente (500) eine Lampe, eine Leuchte, eine Kamera und/oder ein Smartphone ist.

9. Behälterbehandlungsvorrichtung (100) nach einem der vorstehenden Ansprüche, **dadurch gekennzeichnet, dass** die Komponentenaufnahme (200) eine vormontierte Baugruppe ist.
